# EUROPÄISCHE PATENTSCHRIFT

(11) **EP 3 823 791 B1**
(45) Veröffentlichungstag und Bekanntmachung des Hinweises auf die Patenterteilung: **30.08.2023**
(21) Anmeldenummer: 19752426.7
(22) Anmeldetag: 18.07.2019
(51) Int. Cl.: B25C 1/04, B25C 1/06

(54) **DRUCKLUFTBETRIEBENE AUSTREIBVORRICHTUNG**
COMPRESSED-AIR-OPERATED EXPULSION DEVICE
DISPOSITIF D'EXPULSION FONCTIONNANT AVEC DE L'AIR COMPRIMÉ

(30) Priorität: 19.07.2018 DE 102018117519
(43) Veröffentlichungstag der Anmeldung: 26.05.2021
(73) Patentinhaber: PREBENA Wilfried Bornemann GmbH & Co. KG, 63679 Schotten (DE)
(72) Erfinder: RUECKLINGER, Werner, 63679 Schotten (DE)
(74) Vertreter: advotec.
(86) Internationale Anmeldenummer: PCT/EP2019/069439
(87) Internationale Veröffentlichungsnummer: WO 2020/016383

(56) Entgegenhaltungen:
- WO-A1-2015/037299
- WO-A1-2018/042981
- GB-A- 2 556 457
- US-A1- 2013 175 313
- US-A1- 2018 036 870
- US-A1- 2018 126 527

## Beschreibung

Die vorliegende Erfindung betrifft eine druckluftbetriebene Austreibvorrichtung zum Austreiben von Gegenständen oder fluiden Stoffen aus einem Reservoir mittels eines mit einem in einer Kompressionskammer komprimierbaren Gasvolumen beaufschlagbaren Treibkolbens, wobei der Treibkolben zur Kompression des Gasvolumens mit einer Antriebseinrichtung und zur Entspannung des komprimierten Gasvolumens mit einer Auslöseeinrichtung versehen ist.

Druckluftbetriebene Austreibvorrichtungen der eingangs genannten Art nutzen das durch die Aufwärtsbewegung des Treibkolbens komprimierte Gasvolumen als Gasdruckfeder zur Erzeugung einer auf die auszutreibenden Gegenstände wirkenden Austreibkraft. Eine derartige Austreibvorrichtung gemäß dem Oberbegriff des Anspruchs 1 ist aus der US2018/126527 A1 bekannt und eine weitere Austreibvorrichtung ist aus der EP 2 243 600 B1 bekannt, bei der die Kompressionskammer mit einem Gasvolumen befüllt ist, das über die Lebensdauer der Austreibvorrichtung konstant ist. Daher werden derartige Austreibvorrichtungen bei der werkseitigen Montage einmal mit einem Gasvolumen befüllt, das einen Fülldruck aufweist, der entsprechend der Kolbengeometrie auf die gewünschte Austreibkraft ausgelegt ist und in der Regel in der Größenordnung von ca. 8 bar liegt.

Während der einander abwechselnden Kompressions- und Dekompressionsvorgänge im Betrieb der Austreibvorrichtung kommt es durch die damit verbundenen Temperaturänderungen der in der Kompressionsraum gespeicherten Druckluft zu einer Kondensatbildung, da der in der Druckluft enthaltene Wasserdampf bei Abkühlung der Druckluft, oder auch, wenn durch die Verdichtung der Sättigungsdampfdruck der Druckluft überschritten wird, auskondensiert.

Insbesondere aufgrund von Korrosionserscheinungen in der Kompressionskammer, die auf den regelmäßig sauren pH-Wert des Kondensats zurückzuführen sind, kommt es daher nach einer ausreichend hohen Anzahl von Austreibvorgängen zu einem deutlichen Leistungsabfall der druckluftbetriebenen Austreibvorrichtung, wobei aufgrund der Konstruktion der Kompressionskammer eine erneute Befüllung der Kompressionsraums mit Druckluft und somit eine Reparatur der Austreibvorrichtung nicht möglich ist. Ebenso wenig, wie es möglich ist, Geräteschäden aufgrund einer Kondensatbildung zu beheben, ist auch der Austausch von Komponenten der Austreibvorrichtung, der eine Öffnung des Kompressionsraums erforderlich macht, wie beispielsweise der Austausch des mit dem Treibkolben verbundenen Austreibstößels, der wegen des unmittelbaren Kontakts mit den auszutreibenden Gegenständen einem besonderen Verschleiß unterliegt, nicht möglich.

Der vorliegenden Erfindung liegt daher die Aufgabe zugrunde, eine druckluftbetriebene Austreibvorrichtung vorzuschlagen, die eine vergleichsweise höhere Lebensdauer aufweist und insbesondere eine Reparatur der Austreibvorrichtung mit Eingriff in die Kompressionskammer ermöglicht.

Zur Lösung dieser Aufgabe weist die erfindungsgemäße Austreibvorrichtung die Merkmale des Anspruchs 1 auf.

Bei der erfindungsgemäßen Austreibvorrichtung ist die Kompressionskammer mit einer Entlüftungseinrichtung zur temporären Entlüftung der Kompressionskammer und mit einer Befülleinrichtung zur Druckluftbefüllung der entlüfteten Kompressionskammer versehen.

Die Ausstattung der Kompressionskammer mit einer Entlüftungseinrichtung und einer Befülleinrichtung ermöglicht es dem Benutzer, die Kompressionskammer zu einem von ihm selbst bestimmten Zeitpunkt zu entleeren und gegebenenfalls neu mit Druckluft zu befüllen. Hierdurch kann also etwa in Abhängigkeit von einer definierten Anzahl von Austreibvorgängen ein Austausch des in der Kompressionskammer enthaltenen Druckluftvolumens erfolgen, um ein zwischenzeitlich in der Kompressionskammer gebildetes Kondensat durch die Entlüftungseinrichtung zu entsorgen.

Da aufgrund der erfindungsgemäßen Ausgestaltung der Austreibvorrichtung ein Austausch der in der Kompressionskammer enthaltenen Druckluft während des Lebenszyklus der Austreibvorrichtung leicht möglich ist, können auch Reparaturen an der Austreibvorrichtung ausgeführt werden, die einen Eingriff in die Kompressionskammer erforderlich machen, wie beispielsweise der Austausch des mit dem Treibkolben verbundenen Austreibstößels oder auch ein Austausch des Treibkolbens selbst. Eine erneute Inbetriebnahme der Austreibvorrichtung ist ohne Weiteres möglich, da nach einer Reparatur bzw. dem Austausch von Gerätekomponenten mittels der Befülleinrichtung eine erneute Druckluftbefüllung der Kompressionskammer erfolgen kann.

Vorzugsweise ist die Kompressionseinrichtung oder die Befülleinrichtung mit einer Druckanzeige versehen, die eine Beendigung des Befüllvorgangs durch den Bediener bei Anzeige des gewünschten Fülldrucks in der Kompressionskamm ermöglicht. Auch kann die Kompressionskammer mit einem vorzugsweise einstellbaren Überdruckventil zur Beendigung des Befüllvorgangs versehen sein.

Eine erneute Befüllung der Kompressionskammer der Austreibvorrichtung mit Druckluft kann insbesondere leicht erfolgen, da die Befülleinrichtung eine mit der Kompressionskammer verbundene Anschlusseinrichtung zum Anschluss an eine insbesondere geräteunabhängige Druckluftquelle aufweist. Bei einer derartigen Druckluftquelle kann es sich insbesondere um einen Netzanschluss zur Verbindung der Kompressionskammer der Austreibvorrichtung mit einer netzabhängigen Druckluftquelle oder auch um eine Anschlusseinrichtung, die den Anschluss an eine mobile Kompressoreinrichtung ermöglicht, handeln.

Als besonders vorteilhaft erweist es sich, wenn die Druckluftquelle als eine austauschbar mit der Anschlusseinrichtung verbundene Druckluftkartusche ausgebildet ist, da somit eine netzunabhängige Befüllung des Kompressionsraums mit Druckluft möglich ist, ohne dass ein Druckluftkompressor zur Verfügung gestellt werden müsste. Vielmehr kann eine vom Benutzer im Betrieb der Austreibvorrichtung leicht mitführbare Druckluftkartusche verwendet werden, so dass insbesondere der logistische Aufwand zur Bereitstellung der Möglichkeit einer Wiederbefüllung der Kompressionskammer der Austreibvorrichtung gering ist.

Da die Anschlusseinrichtung eine Druckmindereinrichtung aufweist, kann insbesondere in dem Fall, dass als Druckluftquelle eine Druckluftkartusche zum Einsatz kommt, die Druckluftkartusche zur Befüllung der Kompressionskammer mit hohen Fülldruck befüllt und somit besonders klein und daher leicht mitführbar ausgebildet sein.

Besonders vorteilhaft ist es, wenn die Antriebseinrichtung ein Rotationsantriebsglied aufweist, das im Eingriff ist mit einem als Austreibstößel ausgebildeten, auf den Treibkolben wirkenden und in einer Linearführungseinrichtung aufgenommenen Linearantriebglied, wobei die Antriebseinrichtung über eine Kolbenanschlageinrichtung lösbar mit einer die Kompressionskammer ausbildenden Zylindereinheit verbunden ist.

Bei dieser besonderen Ausführungsform der Erfindung kann die Kompressionskammer nicht nur zu Reparaturzwecken geöffnet und nach erneutem Verschließen der Kompressionskammer ein erneuter Betrieb der Austreibvorrichtung erfolgen. Vielmehr kann eine Komponente der Austreibvorrichtung, nämlich die Kolbenanschlageinrichtung nicht nur entsprechend ihrer originären Bestimmung zur Definition eines Anschlags für den Austreibkolben, sondern darüber hinaus auch als Verbindungseinrichtung zwischen der Linearführungseinrichtung und der Kompressionskammer dienen.

Nachfolgend wird eine bevorzugte Ausführung der Erfindung anhand der Zeichnung näher erläutert.

Es zeigen:
- **Fig. 1**: eine Austreibvorrichtung in Draufsicht;
- **Fig. 2**: die in **Fig. 1** dargestellte Austreibvorrichtung in Seitenansicht und Schnittdarstellung;
- **Fig. 3**: die in **Fig. 1** dargestellte Austreibvorrichtung in Stirnansicht und Schnittdarstellung;
- **Fig. 4**: eine in der Ansicht der **Fig. 2** entsprechende Darstellung der Austreibvorrichtung mit einer an ein Füllventil angeschlossenen Druckluftkartusche.

In den **Fig. 1** und **2** ist eine Austreibvorrichtung 10 dargestellt, die an einem hier gleichzeitig als Tragstruktur ausgebildeten Gehäuse 11, das mit einem Handgriff 12 versehen ist, als wesentliche Bestandteile eine Austreibeinheit 13 sowie eine als Reservoir für auszutreibende Gegenstände 14 dienende Magazineinrichtung 15 aufweist, die an ein Austreibmundstück 16 der Austreibeinheit 13 angeschlossen ist.

Die Austreibeinheit 13 weist einen in einer Zylindereinheit 17 angeordneten Treibkolben 18 auf, der mit einem Austreibstößel 19 versehen ist, welcher in einer Linearführungseinrichtung 20 geführt ist, die gleichzeitig einen mit einer Stößelöffnung 21 versehenen Zylinderboden 22 der Zylindereinheit 17 ausbildet.

Zur Verbindung der Linearführungseinrichtung 20 mit einem als Kompressionskammer 23 ausgebildeten Teil der Zylindereinheit 17 dient eine Kolbenanschlageinrichtung 24, welche eine untere Anschlagstellung des in **Fig. 2** an seinem oberen Totpunkt dargestellten Treibkolben 18 bildet.

Wie insbesondere in **Fig. 3** dargestellt, ist an der Linearführungseinrichtung 20 der Austreibeinheit 13 eine Antriebseinrichtung 26 angeschlossen, die ein Rotationsantriebsglied 27 sowie ein Linearantriebsglied 28 umfasst und die dazu dient, den Treibkolben 18 gegen das in Folge einer Überführung des Treibkolbens 18 in den in den **Fig. 2** und **3** dargestellten oberen Totpunkt komprimierte Luftvolumen vorzuspannen. Wie **Fig. 3** zeigt, ist das Linearantriebsglied 28 bei dem dargestellten Ausführungsbeispiel durch einen unteren Teil des Austreibstößels 19 ausgebildet, der sich bei einer Aufwärtsbewegung des Treibkolbens 18 im Eingriff mit dem Rotationsantriebsglied 27 befindet. Hierzu weist das Rotationsantriebsglied 27 als Pins 29 ausgebildete Mitnehmer auf, die mit einer am Linearantriebsglied 28 ausgebildeten Verzahnung 30 zusammenwirken. Der Antrieb des Rotationsantriebsglieds 27 erfolgt über ein, wie in **Fig. 2** dargestellt, von einem Elektromotor 31 angetriebenes Zwischengetriebe 32, wobei zur Energieversorgung des Elektromotors 31 ein Akku 33 vorgesehen ist.

Wie **Fig. 3** zeigt, ist das Rotationsantriebsglied 27 nicht über seinen gesamten Teilkreis 34 mit Pins 29 versehen, sondern weist an seinem Teilkreis 34 eine Teilstrecke 35 auf, längs der während einer Umdrehung entgegen dem Urzeigersinn kein Eingriff zwischen den Pins 29 und der Verzahnung 30 des Linearantriebsglieds 28 stattfindet. Während dieses Nicht-Eingriffs ist eine Abwärtsbewegung des Treibkolbens 18 ausgehend von seinem oberen Totpunkt bis zum Anschlag gegen die Kolbenanschlageinrichtung 24 möglich, wobei in Folge der dabei stattfindenden Dekompression des oberhalb des Treibkolbens 18 in der Kompressionskammer 23 komprimierten Luftvolumens der Treibkolben 18 nach unten beschleunigt und eine entsprechende Austreibkraft F über den Austreibstößel 19 auf einen im Austreibmundstück 16 angeordneten Gegenstand 14 wirkt.

Zur definierten Auslösung des Austreibvorgangs weist die Austreibvorrichtung 10 am Handgriff 12 einen Auslöser 36 (**Fig. 2**) auf, der mit einer in **Fig. 2** nicht näher dargestellten Sperrklinke zusammenwirkt, welche den Weg des Austreibstößels 19 aus der in **Fig. 3** dargestellten Stellung nach unten bis zur Betätigung des Auslösers 36 blockiert.

Wie **Fig. 3** zeigt, ist die Kompressionskammer 23 mit einer Entlüftungseinrichtung 37 versehen, die im vorliegenden Fall über eine Ventileinrichtung 38 manuell betätigbar und eine in einer Kammerwand 39 der Kompressionskammer 23 ausgebildete Entlüftungsöffnung 40 zur Druckluftentlüftung der Kompressionskammer 23 freigibt. Zur erneuten Befüllung der Kompressionskammer 23 mit einer Druckluftfüllung, derart, dass die Kompressionskammer 23 mit unter einem definierten Luftdruck stehenden Druckluft befüllt wird, die dann durch Überführung des Treibkolbens 18 in den oberen Totpunkt wieder auf den gegenüber dem Befüllungsluftdruck erhöhten Austreibluftdruck erhöht wird, ist an die Kompressionskammer 23 eine insbesondere in **Fig. 4** gezeigte Befülleinrichtung 41 angeschlossen. Die Befülleinrichtung 41 weist eine über eine Befüllöffnung 42 mit der Kompressionskammer 23 verbundene Anschlusseinrichtung 43 auf, an die über ein Füllventil 44 eine Druckluftkartusche 45 auswechselbar angeschlossen werden kann. Zur Überwachung des Fülldrucks in der Kompressionskammer 23 ist die Kompressionskammer 23 mit einer Druckanzeige 47 versehen.

Im vorliegenden Fall ist die Anschlusseinrichtung 43 mit einer Druckmindereinrichtung 46 versehen, so dass die vorzugsweise einen Fülldruck von 300 bar aufweisende Druckluftkartusche 45 über das Füllventil 44 anschließbar ist und die Druckmindereinrichtung 46, die vorzugsweise einstellbar ausgeführt ist, eine für die Befüllung der Kompressionskammer 23 geeignete Einstellung eines Fülldrucks von etwa 23 bar ermöglicht.

Wie aus einem Vergleich der **Fig. 2** und **4** deutlich wird, ist die Austreibvorrichtung 10 bzw. das Gehäuse 11 der Austreibvorrichtung 10 im vorliegenden Fall so ausgebildet, dass ein Betrieb der Austreibvorrichtung 10, der einen Anschluss des Akkus 33 an den Elektromotor 31 voraussetzt, nur dann möglich ist, wenn keine Druckluftkartusche 45 zur Wiederbefüllung der Kompressionskammer 23 an das Füllventil 44 angeschlossen ist, da der für die Anordnung des Akkus 33 am Gehäuse 11 benötigte Raum durch die Druckluftkartusche 45 blockiert ist.

## Patentansprüche

1. Druckluftbetriebene Austreibvorrichtung (10) zum Austreiben von Gegenständen (14) oder fluiden Stoffen aus einem Reservoir mittels eines mit einem in einer Kompressionskammer (23) komprimierbaren Gasvolumen beaufschlagbaren Treibkolben (18), wobei der Treibkolben (18) zur Kompression des Gasvolumens mit einer Antriebseinrichtung (26) und zur Entspannung des komprimierten Gasvolumens mit einer Auslösevorrichtung versehen ist, wobei die Kompressionskammer (23) mit einer Befülleinrichtung (41) zur Druckluftbefüllung der entlüfteten Kompressionskammer (23) versehen ist und wobei die Befülleinrichtung (41) eine mit der Kompressionskammer (23) verbundene Anschlusseinrichtung (43) zum Anschluss an eine Druckluftkartusche aufweist,
**dadurch gekennzeichnet,**
**dass** die Kompressionskammer (23) mit einer Entlüftungseinrichtung (37) zur temporären Entlüftung und Entleerung der Kompressionskammer (23) versehen ist, und wobei die Anschlusseinrichtung (43) eine Druckmindereinrichtung (46) aufweist.

2. Druckluftbetriebene Austreibvorrichtung nach Anspruch 1,
**dadurch gekennzeichnet,**
**dass** die Antriebseinrichtung (26) ein Rotationsantriebsglied (27) aufweist, das im Eingriff mit einem als Austreibstößel (19) ausgebildeten, auf den Treibkolben (18) wirkenden und in einer Linearführungseinrichtung (20) aufgenommenen Linearantriebsglied (28) versehen ist, wobei die Antriebseinrichtung (26) über eine Kolbenanschlageinrichtung (24) lösbar mit einer die Kompressionskammer (23) ausbildenden Zylindereinheit (17) verbunden ist.

## Claims

1. A pneumatic expulsion device (10) for expelling objects (14) or fluid substances from a reservoir by means of a drive piston (18) which is subjectable to a gas volume compressible in a compression chamber (23), the drive piston (18) being provided with a drive mechanism (26) for compressing the gas volume and with a trigger for expanding the compressed gas volume, the compression chamber (23) being provided with a filling mechanism (41) for filling the vented compression chamber (23) with compressed air, and the filling mechanism (41) having a connection mechanism (43) which is connected to the compression chamber (23) and which serves to be connected to a compressed air cylinder,
**characterized in that**
the compression chamber (23) is provided with a relief mechanism (37) for temporarily venting and emptying the compression chamber (23), the connection mechanism (43) having a pressure reducer (46).

2. The pneumatic expulsion device according to claim 1,
**characterized in that**
the drive mechanism (26) has a rotation drive member (27) which is engaged to a linear drive member (28) which is an expulsion plunger (19), acts on the drive piston (18), and is accommodated in a linear guide (20), the drive mechanism (26) being detachably connected to a cylinder unit (17), which forms the compression chamber (23), via a piston stopper (24).

## Revendications

1. Dispositif d'expulsion pneumatique (10) pour expulser des objets (14) ou des substances fluides d'un réservoir au moyen d'un piston d'entraînement (18) qui peut être soumis à un volume de gaz compressible dans un chambre de compression (23), le piston d'entraînement (18) étant muni d'une mécanisme d'entraînement (26) pour comprimer le volume de gaz et d'un déclencheur pour détendre le volume de gaz comprimé, la chambre de compression (23) étant munie d'un mécanisme de remplissage (41) pour remplir la chambre de compression (23) purgée d'air comprimé et le mécanisme de remplissage (41) ayant un dispositif de connexion (43) qui est lié à la chambre de compression (23) et qui sert à être connecté à une cartouche d'air comprimé,
**caractérisé en ce que**
la chambre de compression (23) est munie d'un mécanisme de purge (37) pour purger et vider temporairement la chambre de compression (23), le mécanisme de liaison (43) ayant un réducteur de pression (46).

2. Dispositif d'expulsion pneumatique selon la revendication 1,
**caractérisé en ce que**
le mécanisme d'entraînement (26) a un élément d'entraînement de rotation (27) qui est en prise avec un élément d'entraînement linéaire (28), élément d'entraînement linéaire (28) étant un poussoir d'expulsion (19) et agissant sur le piston d'entraînement (18) et étant logé dans un guide linéaire (20), le mécanisme d'entraînement (26) étant lié de manière détachable à une unité de cylindre (17), qui forme la chambre de compression (23), par l'intermédiaire d'un arrêt de piston (24).
